# FASCICULE DE BREVET EUROPEEN

(11) **EP 0 499 562 B1**
(45) Date de publication et mention de la délivrance du brevet: **27.05.1998**
(21) Numéro de dépôt: 92470004.0
(22) Date de dépôt: 04.02.1992
(51) Int. Cl.: B22D 11/06

(54) **Virole de cylindre de coulée continue**
Mantel für Stranggiessrolle
Hoop for continuous casting roll

(30) Priorité: 13.02.1991 FR 9101865
(43) Date de publication de la demande: 19.08.1992
(73) Titulaire: USINOR, 92800 Puteaux (FR); Thyssen Stahl Aktiengesellschaft, 47166 Duisburg (DE)
(72) Inventeur: Barbe, Jacques, F-42100 Saint Etienne (FR); Raisson, Gérard, F-58000 Nevers (FR)
(74) Mandataire: Ventavoli, Roger

(56) Documents cités:
- DE-B- 3 012 736
- FR-A- 1 468 066
- FR-A- 2 211 296
- US-A- 1 382 608
- US-A- 1 813 142
- US-A- 2 015 747

## Description

La présente invention est du domaine de la coulée continue des métaux sur un ou entre deux cylindres entraînés en rotation et dont la paroi est énergiquement refroidie par circulation interne d'un fluide de refroidissement. Elle concerne plus particulièrement la virole d'un tel cylindre qui constitue ladite paroi.

On connaît des tels cylindres constitués d'un coeur assurant la résistance mécanique du cylindre et son entraînement en rotation, et d'une virole entourant ce coeur, réalisée en un matériau de conductibilité thermique élevée, au contact de laquelle le métal coulé est amené à se solidifier lors de l'opération de coulée. Pour assurer le refroidissement énergique de cette virole, un fluide de refroidissement circule sous pression dans des canaux forés dans l'épaisseur de celle-ci, parallèlement à l'axe du cylindre. Ces canaux sont reliés à leurs extrémités à des conduits d'alimentation et de retour ménagés par exemple dans le coeur du cylindre. La section des canaux de refroidissement et leur répartition dans la virole sont déterminés de manière à assurer un débit suffisant pour garantir l'extraction de chaleur souhaitée et une homogénéité la plus grande possible du refroidissement sur tout le pourtour du cylindre. Ces canaux sont donc généralement en grand nombre et de diamètre relativement faible (par exemple 15 mm). Il s'ensuit que la réalisation de ces canaux est très délicate, d'autant plus que leur longueur peut être importante si la virole est large. Une augmentation du diamètre de ces canaux pourrait faciliter le perçage de ces canaux mais conduit à accroître fortement le débit de fluide de refroidissement pour maintenir des conditions de circulation dudit fluide équivalentes, sans pour autant accroître de manière correspondante les échanges thermiques fluide-virole, ceux-ci dépendent essentiellement de la surface d'échange, qui est proportionnelle au diamètre des canaux alors que, a vitesse de circulation constante, le débit est sensiblement proportionnel au carré de ce diamètre.

Il est connu par les documents DE-B-3012736, US-A-1382608 et FR-A-2211296 de modifier les conditions de circulation d'un fluide refroidissant circulant dans des canaux cylindriques ménagés dans un rouleau au contact d'un matériau chaud (brame métallique coulée en continu, plaque de verre en cours de laminage, produit métallique en cours de laminage), en disposant à l'intérieur de ces canaux des tiges cylindriques. On vise ainsi à améliorer les transferts thermiques entre la surface du rouleau et le matériau chaud. Ces tiges sont soit maintenues concentriques aux canaux, soit laissées libres dans les canaux.

La présente invention a pour but de résoudre les problèmes précédemment cités, et notamment de permettre une réalisation plus aisée des canaux de refroidissement. Elle a aussi pour but d'accroître le rendement global du refroidissement, en améliorant les conditions d'échange thermique entre la virole et le fluide de refroidissement.

Avec des objectifs en vue, l'invention a pour objet une virole cylindrique d'un cylindre de coulée pour une installation de coulée continue sur un ou entre deux tels cylindres, comportant des alésages formant des canaux de refroidissement forés parallèlement à l'axe de ladite virole dans l'épaisseur de cette dernière, caractérisée en ce qu'elle comporte à l'intérieur desdits alésages des tiges s'étendant sur sensiblement toute la longueur desdits alésages, de section inférieure à celle desdits alésages, en ce que pour chaque canal de refroidissement elle comporte entre la surface de l'alésage et ladite tige des moyens de maintien de ladite tige en position éloignée de la surface de l'alésage qui est la plus proche de la surface externe de la virole, et en ce que lesdites tiges sont décentrées par rapport auxdits alésages vers l'axe de la virole et immobilisées en rotation, de manière à ménager, entre tige et alésage, un canal situé vers la surface externe de la virole.

Comme on l'aura sans doute déjà compris, on peut grâce à l'invention, augmenter le diamètre des alésages, ce qui en facilite la réalisation par perçage et accroit la surface d'échange thermique entre la virole et le fluide de refroidissement, sans que cela conduise nécessairement à augmenter la section de passage de ce fluide, ce qui permet de conserver, ou d'adapter si cela est souhaité, les conditions d'écoulement telles que vitesse et débit.

Selon une disposition particulière de l'invention, lesdits moyens de maintien de la tige sont constitués par des entretoises.

Le décentrement desdites tiges par rapport auxdits alésages vers l'axe de la virole favorise le passage du fluide de refroidissement dans la zone de l'alésage qui se trouve le plus proche de la surface de la virole, et qui est la zone recevant essentiellement le flux thermique provenant du produit coulé et transmis par conduction dans la virole.

Selon une autre disposition encore, les extrémités des alésages sont obturées par des bouchons liés aux extrémités des tiges et comportant des moyens d'étanchéité élastiques pour assurer l'étanchéité des extrémités des alésages. Cette dernière disposition permet notamment de supprimer certains inconvénients des moyens connus d'obturation des extrémités des alésages. De tels moyens connus consistent par exemple à souder ou à visser des bouchons métalliques aux extrémités des alésages. Dans le cas de bouchons soudés, des contraintes dues à la soudure apparaissent dans la virole et risquent d'entraîner des fissurations. De plus d'éventuelles opérations ultérieures de réparation nécessitent, pour accéder aux canaux de refroidissement, l'usinage des zones soudées. Dans le cas de bouchons vissés, il faut tarauder les extrémités des alésages, et de plus des fissures peuvent aussi apparaître à fond de filet dans la virole.

Les moyens d'obturation selon cette dernière disposition de l'invention suppriment ces problèmes et inconvénients en réduisant les usinages au seul alésage, et en supprimant toute amorce de fissuration.

Selon d'autres caractéristiques additionnelles :
- les moyens d'étanchéité comprennent un anneau en matériau élastique interposé entre l'alésage et l'extrémité de la tige et entourant celle-ci, et des moyens de retenue axiale dudit anneau par rapport à la tige ;
- les moyens de retenue axiale comprennent des éléments déformables d'ancrage sur l'extrémité de la tige ;
- le maintien des éléments d'ancrage sur la tige est assuré par une compression radiale exercée sur ceux-ci par l'anneau élastique ;
- les bouchons comportent des moyens d'immobilisation en rotation de la tige par rapport à l'alésage ;
- les bouchons comportent des moyens de butée axiale par rapport à la virole.

On notera que les avantages évoqués précédemment résultent de la mise en oeuvre combinée du bouchon et des tiges, qui, outre leur fonction dans la réalisation des canaux de refroidissement, assurent la liaison et le maintien en position des bouchons situés aux deux extrémités d'un même alésage.

D'autres caractéristiques et avantages de l'invention apparaîtront dans la description qui va être faite à titre d'exemple d'une virole d'un cylindre de coulée conforme à l'invention.

On se reportera aux dessins annexés dans lesquels :
- la figure 1 est une vue en demi-coupe d'un cylindre de coulée selon l'art antérieur ;
- la figure 2 est une vue de détail de la zone A repérée sur la figure 1, d'une virole de cylindre conforme à l'invention ;
- la figure 3 est une vue en coupe selon la ligne III-III de la figure 2 .
- la figure 4 est une section selon la ligne IV-IV de la figure 3 ;
- la figure 5 est une section selon la ligne V-V de la figure 2 ;
- la figure 6 est une vue en coupe, correspondant à celle de la figure 3, dans le cas d'une variante de réalisation de la tige.

Le cylindre de coulée selon l'art antérieur représenté à la figure 1 comporte une virole 1 en matériau de conductibilité thermique élevée entourant un coeur 2 composé d'une pièce de support 3 et de deux brides 4 qui maintiennent rigidement la virole par serrage au moyen de tirants 5. Des canaux de refroidissement 6 sont forés dans la virole parallèlement à l'axe du cylindre et obturés à chaque extrémité par des bouchons 7. Ces canaux 6 sont reliés à des conduits d'alimentation 8 et de retour 9 pour le fluide de refroidissement. Dans les viroles de ce type les canaux de refroidissement ont par exemple un diamètre de 15 mm, et les bouchons 7 sont soudés sur la virole.

Le dessin de la figure 2 montre, à échelle agrandie, le détail, correspondant à la zone A de la figure 1, de la virole conforme à la présente invention. Le canal de refroidissement 6 est formé par un alésage 11 réalisé dans la virole, par exemple de 20 mm de diamètre, dans lequel est placé une tige 12 de plus faible diamètre, par exemple 13 mm, s'étendant sur toute la longueur de l'alésage. La tige 12 est désaxée par rapport à l'alésage vers l'axe du cylindre et maintenue en contact avec la zone de paroi 13 de l'alésage située vers ledit axe au moyen d'entretoises 14 intercalées entre la tige et l'alésage du côté diamétralement opposé à la zone de contact 13. L'espace ainsi ménagé entre la paroi de l'alésage et la tige constitue le canal dans lequel circule le fluide de refroidissement. Plusieurs entretoises 14 sont ainsi réparties sur la longueur de l'alésage pour garantir un positionnement constant de la tige dans celui-ci. Pour limiter la réduction de refroidissement localisée dans la zone de contact des entretoises avec l'alésage, et les perturbations de l'écoulement du fluide qu'elles occasionnent, les entretoises sont de faible épaisseur, et ont une section de forme allongée dans la direction de l'écoulement et amincies vers les extrémités 14′, ainsi que représenté à la figure 4.

Bien entendu la forme et la disposition des entretoises 14 peuvent être différentes. En particulier l'entretoise 14 située dans un plan radial du cylindre peut être remplacée par exemple par deux entretoises de forme similaire, situées symétriquement de part et d'autre de ce plan.

La section de la tige 12 peut aussi être modifiée. Par exemple, ainsi que représenté à la figure 6, cette tige 12a peut être cylindrique de diamètre sensiblement égal à celui de l'alésage 11, et comporter un méplat 12b, ou tout autre usinage réalisé de manière que, lorsque cette tige est placée dans l'alésage, un canal 6a subsiste entre la tige et l'alésage, délimité par ce méplat ou usinage et la surface de l'alésage. La tige est alors préférentiellement positionnée angulairement dans l'alésage de manière que ce méplat ou usinage soit dirigé vers la surface extérieure de la virole. Une telle disposition simplifie le positionnement de la tige dans l'alésage et supprime toute perturbation dans l'écoulement de fluide de refroidissement.

Vers son extrémité, et au niveau du débouché dans l'alésage 11 des conduits 8, 9 d'alimentation ou de retour du fluide de refroidissement, la tige 12 comporte une partie 15 désaxée par rapport à sa partie médiane mais centrée par rapport à l'alésage, de manière à ne pas perturber l'écoulement du fluide.

Pour obturer chaque extrémité des alésages et assurer l'étanchéité du circuit de refroidissement, un bouchon 16 est inséré dans l'alésage et lié uniquement à l'extrémité 18 de la tige 12. A cette fin, le bouchon 16 comporte un joint annulaire 17 en matériau élastique inséré entre l'extrémité 18 de la tige 12 et l'alésage 11. Le joint 17 est en butée axiale contre une collerette 19 de la tige. Par ailleurs le bouchon comporte des moyens de retenue axiale comprenant un chapeau 21, pourvu d'éléments d'ancrage constitués par des languettes déformables 22 crantées dont les crans 23 s'ancrent sur des épaulements tronconiques 24 prévus à cet effet sur l'extrémité 18 de la tige. L'ensemble des languettes 22 a une forme extérieure tronconique et s'insère entre l'extrémité 18 de la tige et le joint 17 qui, du fait de son élasticité, exerce une pression radiale sur les languettes 22, assurant ainsi l'ancrage des crans 23 du chapeau sur les épaulements tronconiques 24. Le joint étant ainsi comprimé entre la collerette de butée 19, le chapeau 21 et ses languettes 22, et la paroi de l'alésage 11, assure l'étanchéité des extrémités des canaux de refroidissement. Par ailleurs, le joint comporte à sa périphérie une gorge annulaire 20 qui constitue un volume libre pouvant absorber les éventuelles variations de volume ou déformation du joint, et évitant ainsi le fluage de ce dernier entre l'alésage et le chapeau 21.

Le chapeau comporte aussi deux oreilles 25 diamétralement opposées qui s'engagent dans des dégagements 26 de formes correspondantes réalisées dans la virole, et immobilisant en rotation le chapeau par rapport à la virole. Du fait de l'assemblage du chapeau, serré sur l'extrémité 18 de la tige par le joint 17, la tige 12 est elle même immobilisée en rotation. De plus les oreilles 25 constituent une butée s'opposant à tout déplacement axial important de la tige et du bouchon par rapport à la virole, un léger jeu, dans le sens axial, étant toutefois ménagé entre ces oreilles et les dégagements 26 pour tenir compte des éventuelles différences de dilatation entre la tige et la virole.

On notera enfin que la mise en oeuvre du bouchon selon l'invention ne nécessite aucun usinage de la virole autre que le forage de l'alésage, qui présente de ce fait une paroi de diamètre constant sur toute sa longueur, offrant ainsi une surface lisse peu susceptible de constituer des amorces de fissures. On notera aussi que les bouchons n'ont aucune liaison mécanique rigide directe avec la virole, et sont maintenus, selon la direction axiale, par le seul fait de leur ancrage sur les extrémités des tiges. C'est donc uniquement la tige qui assure le maintien des bouchons. Par ailleurs, réciproquement, le maintien en position axiale de la tige est assuré uniquement par les bouchons.

## Revendications

1. Virole (1) cylindrique d'un cylindre de coulée pour une installation de coulée continue sur un ou entre deux tels cylindres, comportant des alésages (11) formant des canaux de refroidissement forés parallèlement à l'axe de ladite virole dans l'épaisseur de cette dernière, caractérisée en ce qu'elle comporte à l'intérieur desdits alésages des tiges (12,12a) s'étendant sur sensiblement toute la longueur desdits alésages, de section inférieure à celle desdits alésages, en ce que pour chaque canal de refroidissement elle comporte entre la surface de l'alésage et ladite tige des moyens de maintien de ladite tige en position éloignée de la surface de l'alésage qui est la plus proche de la surface externe de la virole, et en ce que lesdites tiges sont décentrées par rapport auxdits alésages vers l'axe de la virole et immobilisées en rotation de manière à ménager, entre tige et alésage, un canal (6,6a), situé vers la surface externe de la virole.

2. Virole selon la revendication 1, caractérisée en ce que lesdits moyens de maintien de la tige sont constitués par des entretoise (14).

3. Virole selon la revendication 1, caractérisée en ce que lesdites tiges (12a) sont cylindriques et en ce que les moyens de maintien desdites tiges (12a) sont constitués par un usinage tel qu'un méplat (12b).

4. Virole selon la revendication 1, caractérisée en ce que les extrémités des alésages sont obturées par des bouchons (16) liés aux extrémités (18) des tiges et comportant des moyens d'étanchéité élastiques pour assurer l'étanchéité des extrémités des alésages.

5. Virole selon la revendication 4, caractérisée en ce que les moyens d'étanchéité comprennent un anneau (17) en matériau élastique interposé entre l'alésage et l'extrémité (18) de la tige et entourant celle-ci, et des moyens (21) de retenue axiale dudit anneau par rapport à la tige.

6. Virole selon la revendication 6, caractérisée en ce que les moyens de retenue axiale comprennent des éléments déformables (22) d'ancrage sur l'extrémité de la tige.

7. Virole selon la revendication 6, caractérisée en ce que le maintien des éléments d'ancrage (22) sur la tige est assuré par une compression radiale exercée sur ceux-ci par l'anneau élastique.

8. Virole selon la revendication 4, caractérisée en ce que les bouchons comportent des moyens (25) d'immobilisation en rotation de la tige par rapport à l'alésage.

9. Virole selon la revendication 4, caractérisée en ce que les bouchons comportent des moyens (25) de butée axiale par rapport à la virole.

## Claims

1. Cylindrical sleeve (1) for a casting roll for an installation for continuous casting on one or between two such rolls, comprising bores (11) forming cooling channels drilled parallel to the axis of the said sleeve in the thickness of the latter, characterized in that it comprises, inside the said bores, rods (12, 12a) extending over substantially the entire length of the said bores, with a section which is less than that of the said bores, in that, for each cooling channel, it comprises, between the surface of the bore and the said rod, means for holding the said rod in position at a distance from the surface of the bore which is closest to the outer surface of the sleeve, and in that the said rods are off-centre relative to the said bores towards the axis of the sleeve and are immobilized in rotation so as to provide, between rod and bore, a channel (6, 6a) located towards the outer surface of the sleeve.

2. Sleeve according to Claim 1, characterized in that the said means for holding the rod are formed by spacers (14).

3. Sleeve according to Claim 1, characterized in that the said rods (12a) are cylindrical, and in that the means for holding the said rods (12a) are formed by means of machining, such as the machining of a flat (12b).

4. Sleeve according to Claim 1, characterized in that the ends of the bores are closed off by plugs (16) connected to the ends (18) of the rods and comprising elastic sealing means in order to provide the seal of the ends of the bores.

5. Sleeve according to Claim 4, characterized in that the sealing means comprise a ring (17) made from elastic material interposed between the bore and the end (18) of the rod and surrounding the latter, and means (21) for axial retention of the said ring relative to the rod.

6. Sleeve according to Claim 6, characterized in that the means of axial retention comprise deformable elements (22) for anchoring on the end of the rod.

7. Sleeve according to Claim 6, characterized in that the anchoring elements (22) are held on the rod by a radial compression exerted on them by the elastic ring.

8. Sleeve according to Claim 4, characterized in that the plugs comprise means (25) of immobilization in rotation of the rod relative to the bore.

9. Sleeve according to Claim 4, characterized in that the plugs comprise means (25) of axial stopping relative to the sleeve.

## Patentansprüche

1. Zylindrischer Mantel (1) für eine Gießwalze für eine Anlage zum Strangguß auf einer oder zwischen zwei solchen Walzen, der Bohrungen (11) enthält, die Kühlkanäle bilden, welche parallel zur Achse des Mantels in die Dicke dieses letzteren gebohrt sind, dadurch gekennzeichnet, daß er im Innern der Bohrungen Stangen (12, 12a) enthält, die sich im wesentlichen über die gesamte Länge der Bohrungen erstrecken und einen Querschnitt aufweisen, welcher geringer ist als der der Bohrungen, daß er für jeden Kühlkanal zwischen der Oberfläche der Bohrung und der Stange Mittel aufweist, um die Stange in einer entfernten Position von derjenigen Bohrungsoberfläche zu halten, die der Außenfläche des Mantels am nächsten ist, und daß die Stangen in bezug auf die Bohrungen zur Achse des Mantels hin dezentriert und drehfest arretiert sind, um zwischen Stange und Bohrung einen Kanal (6, 6a) zu schaffen, der zur Außenfläche des Mantels hin liegt.

2. Mantel nach Anspruch 1, dadurch gekennzeichnet, daß die Mittel zum Halten der Stange von Stegen (14) gebildet werden.

3. Mantel nach Anspruch 1, dadurch gekennzeichnet, daß die Stangen (12a) zylindrisch sind und daß die Mittel zum Halten dieser Stangen (12a) von einer Abspanung wie einer Abflachung (12b) gebildet werden.

4. Mantel nach Anspruch 1, dadurch gekennzeichnet, daß die Enden der Bohrungen durch Stopfen (16) verschlossen sind, die mit den Enden (18) der Stangen verbunden sind und elastische Dichtungsmittel aufweisen, um die Abdichtung der Enden der Bohrungen zu gewährleisten.

5. Mantel nach Anspruch 4, dadurch gekennzeichnet, daß die Dichtungsmittel einen Ring (17) aus elastischem Material, der zwischen der Bohrung und dem Ende (18) der Stange angeordnet ist und diese umgibt, und Mittel (21) zum axialen Festhalten des Ringes in bezug auf die Stange umfassen.

6. Mantel nach Anspruch 6, dadurch gekennzeichnet, daß die Mittel zum axialen Festhalten verformbare Elemente (22) zur Verankerung auf dem Ende der Stange umfassen.

7. Mantel nach Anspruch 6, dadurch gekennzeichnet, daß der Halt der Verankerungselemente (22) auf der Stange durch einen radialen Druck gewährleistet wird, der von dem elastischen Ring auf diese ausgeübt wird.

8. Mantel nach Anspruch 4, dadurch gekennzeichnet, daß die Stopfen Mittel (25) zur drehfesten Arretierung der Stange in bezug auf die Bohrung aufweisen.

9. Mantel nach Anspruch 4, dadurch gekennzeichnet, daß die Stopfen Mittel (25) zum axialen Anschlag in bezug auf den Mantel aufweisen.
